# EUROPÄISCHE PATENTSCHRIFT

(11) **EP 1 023 856 B1**
(45) Veröffentlichungstag und Bekanntmachung des Hinweises auf die Patenterteilung: **30.07.2003**
(21) Anmeldenummer: 00101121.2
(22) Anmeldetag: 21.01.2000
(51) Int. Cl.: A46B 11/00, A46B 15/00

(54) **Behälter zur Aufnahme eines fluiden, gelartigen oder pastösen Mediums**
Receptacle for receiving a fluid, gelled or pasty medium
Réceptacle pour recevoir des materiaux fluides, gélifiés ou pâteux

(30) Priorität: 29.01.1999 DE 19903504
(43) Veröffentlichungstag der Anmeldung: 02.08.2000
(73) Patentinhaber: Wiegner, Georg, Tsimshatsui, Hong Kong (CN)
(72) Erfinder: Wiegner, Georg, Tsimshatsui, Kowloon, Hong Kong (CN); Kim, Hyeong Sook (Morin), Tsimshatsui, Kowloon, Hong Kong (CN)
(74) Vertreter: Sparing - Röhl - Henseler Patentanwälte

(56) Entgegenhaltungen:
- EP-A- 0 285 121
- DE-U- 9 309 004
- GB-A- 1 265 503
- US-A- 5 967 152

## Beschreibung

Die Erfindung betrifft einen Behälter zur Aufnahme eines fluiden, gelartigen oder pastösen Mediums nach Anspruch 1.

Derartige Behälter zur Aufnahme von Interdentalbürstchen sind z.B. bereits aus DE-U-9 309 004.8 u. G-B-A-1 265 503 bekannt.

Aufgabe der vorliegenden Erfindung ist es, den Einsatz derartiger Behälter zu verbessern.

Diese Aufgabe wird durch die Merkmale einer speziellen Ausbildung eines die Bürste abstreifenden Verschlußstopfens nach Anspruch 1 gelöst.

Hierdurch wird ein Behälter der genannten Art geschaffen, der zur Reinigung von Zahnzwischenräumen ein mit einem Mundhygienemittel getränktes Interdentalbürstchen zur Verfügung stellt, das im Gegensatz zu einem bisher üblichen Zahnstocher oder einer Zahnseide wiederholt einsetzbar ist, da eine Aufbewahrung in dem Behälter oder zumindest ein kurzweiliges Einsetzen in den Behälter das Interdentalbürstchen für einen erneuten Einsatz vorbereitet. Ferner wird über das Interdentalbürstchen Mundhygienemittel aus dem Behälter mitgeführt und in die zu reinigenden Zahnzwischenräume eingebracht. Ein solcher kombinierter Effekt aus mechanischem und chemischem Reinigen war bisher nicht erzielbar.

Weiterhin vorteilhaft ist, daß der Behälter unauffällig in einer Tasche getragen werden kann und dadurch immer zur Hand ist, beispielsweise nach dem Essen, auf Reisen usw.

Der Behälter kann auch in eine Zahnbürste integriert werden, wozu der Zahnbürstengriff als Hohlgriff ausführbar ist zur Ausbildung eines Behälters, der an einem einem Zahnbürstenkopf abgewandten Ende den Behälterkopf aufweist, der das Interdentalbürstchen trägt.

Weitere Ausgestaltungen der Erfindung sind der nachfolgenden Beschreibung und den Unteransprüchen zu entnehmen.

Die Erfindung wird nachstehend anhand des in der beigefügten Abbildung dargestellten Ausführungsbeispiels näher erläutert.

Fig. 1 zeigt schematisch eine Seitenansicht eines an einer Zahnbürste ausgebildeten Behälters gemäß der Erfindung,

Die Erfindung betrifft einen Behälter 1, in dem ein Behälterraum 2 ausgebildet ist, der zur Aufnahme eines fluiden, gelartigen oder pastösen Mediums vorgesehen ist. Zur Befüllung des Behälterraums 2 weist dieser eine Entnahmeöffnung 3 auf, die verschließbar ist mittels eines zapfenartig in den Behälterraum 2 sich verjüngenden Verschlußstopfens 4. Der Verschlußstopfen 4 besitzt einen Durchgang 5 zum Einführen eines Dentalbürstchens 6 mit einem Steil 7 und einem Bürstenkopf 8 in den Behälter 1, wodurch das Dentalbürstchen 6 in das Medium des Behälterraums 2 eingetaucht wird. An einem dem Bürstenkopf 8 gegenüberliegenden Ende ist der Steil 7 an einem Behälterkopf 9 befestigt, der auf die Entnahmeöffnung 3 aufsetzbar ist, so daß der Behälterraum 2 luftdicht verschließbar ist, damit das in den Behälterraum 2 eingefüllte Medium nicht austrocknet.

Durch ein Abnehmen des Behälterkopfes 9 von dem Behälter 2 wird das Interdentalbürstchen 6 aus dem Behälter 1 herausgezogen, wobei der Bürstenkopf 8 sich an dem Verschlußstopfen 4 abstreift, um nur eine geringe Menge an Medium aus dem Behälterraum 2 auszutragen.

Das durch ein Eintauchen in das Medium in dem Behälterraum 2 und Abstreifen an dem Verschlußstopfen 4 mit einer noch hinreichenden Menge an Medium benetzte Interdentalbürstchen 6 kann zur Reinigung von Zahnzwischenräumen verwendet werden. Nach einem Gebrauch wird das Interdentalbürstchen 6 gegebenenfalls nach einem Ausspülen über den Verschlußstopfen 4 wieder in den Behälter 2 eingeführt, wobei der Durchmesser des Durchgangs 5 vorzugsweise so bemessen ist, daß der Steil 7 des Interdentalbürstchens 6 den Durchgang 5 verschließt. Dabei wird das Interdentalbürstchen 6 durch den am Steil 7 sitzenden Behälterkopf 9 geführt. Es kann jedoch vorgesehen sein, daß der Steil 7 lösbar in dem Behälterkopf 9 sitzt, um beim Gebrauch des Interdentalbürstchens 6 nicht gegebenenfalls durch den Behälterkopf 9 behindert zu sein.

Zur längerfristigen Verwahrung des Interdentalbürstchens 6 in dem Behälterraum 2 kann der Behälterkopf 9 an dem Behälter 2 gasdicht aufsetzbar sein, beispielsweise durch einen Schraubverschluß oder einen Schnappverschluß.

Das fluide, gelartige oder pastöse Medium wird von einem atemerfrischenden Medium zur Mundhygiene gebildet, das vorzugsweise auch zur Abtötung von Bakterien geeignet ist. Beliebige Aromen sind wählbar.

Das Interdentalbürstchen 6 besitzt vorzugsweise einen Bürstenkopf 8 mit einer zylinderförmigen Gestalt.

Gemäß Fig. 1 bildet der Behälter 1 den Steil oder Griff einer Zahnbürste 10. An dem Behälter 1 ist dazu ein Zahnbürstenhals 11 befestigt, der einen Zahnbürstenkopf 12 trägt.

## Patentansprüche

1. Behälter (1) zur Aufnahme eines fluiden, gelartigen oder pastösen Mediums in einem zum Eintauchen einer Bürste (6; 7,8) vorgesehenen Behälterraum (2) mit einer Entnahmeöffnung (3), in der ein zapfenartig in den Behälterraum (2) sich verjüngender Verschlußstopfen (4) sitzt mit einem Durchgang (5) zum Einführen einer an einem Steil (7) sitzenden Bürste (8) und Abstreifen der Bürste (8) beim Herausziehen derselben aus dem Behälterraum (2), wobei der Steil (7) mit einem der Bürste (8) gegenüberliegenden Ende an einem Behälterkopf (9) befestigt ist, der auf die Entnahmeöffnung (3) aufsetzbar ist für ein Aufbewahren der Bürste (6; 7,8) in dem Behälterraum, wobei der Behälterraum (2) mit einem atemerfrischenden Medium zur Mundhygiene befüllt ist, in das die Bürste (6; 7,8) in Form eines Interdentalbürstchens (6) zum Reinigen von Zahnzwischenräumen herausziehbar eingesetzt ist.

2. Behälter nach Anspruch 1, **dadurch gekennzeichnet, daß** der Behälter (1) den Griff einer Zahnbürste (10) bildet, wobei ein einem Zahnbürstenkopf (12) abgewandtes Ende des Griffs als Behälterkopf (9) ausgebildet ist.

3. Behälter nach Anspruch 1 oder 2, **dadurch gekennzeichnet, daß** das Interdentalbürstchen (6) eine zylinderförmige Gestalt aufweist.

4. Behälter nach einem der Ansprüche 1 bis 3, **dadurch gekennzeichnet, daß** das atemerfrischende Medium zur Mundhygiene ein bakterientötendes Mundgel ist.

## Claims

1. Container (1) for accommodating a fluid, gel-like or pasty medium in a container chamber (2) into which it is possible to dip a brush (6; 7, 8) and which has a removal opening (3) in which there is seated a closure plug (4) which tapers in a stub-like manner into the container chamber (2) and has a through-passage (5) for the introduction of a brush (8) mounted on a stem (7) and for stripping the brush (8) when the latter is drawn out of the container chamber (2), the stem (7) being fastened, by way of an end which is located opposite the brush (8), on a container head (9) which can be positioned on the removal opening (3) in order for the brush (6; 7, 8) to be stored in the container chamber, it being the case that the container chamber (2) is filled with a breath-freshening oral-hygiene medium into which the brush (6; 7, 8) in the form of an interdental brush (6) for cleaning the spaces between the teeth is inserted in a withdrawable manner.

2. Container according to Claim 1, **characterized in that** the container forms the handle of a toothbrush (10), an end of the handle which is remote from a toothbrush head (12) being designed as a container head (9).

3. Container according to Claim 1 or 2, **characterized in that** the interdental brush (6) is of cylindrical form.

4. Container according to one of Claims 1 to 3, **characterized in that** the breath-freshening oral-hygiene medium is an antibacterial oral gel.

## Revendications

1. Réservoir (1) pour la réception d'un milieu fluide, sous forme de pâte et qui a la consistance d'un gel dans un espace (2) prévu pour l'immersion d'une brosse (6; 7-8), comportant une ouverture (3) dans laquelle est placé un bouchon de fermeture (4) allant en s'amincissant vers l'intérieur du réservoir et muni d'un passage (5) pour introduire une brosse (8) placée au bout d'une tige (7) et pour retirer la brosse (8) en tirant cette tige hors de l'espace (2), la tige (7) étant fixée par son extrémité opposée à la brosse (8) sur un corps (9) de fermeture du réservoir, placé sur l'ouverture (3) pour préserver la brosse (6; 7-8) dans l'espace (2), cet espace étant rempli d'un milieu pour l'hygiène buccale rafraîchissant l'haleine, la brosse (6 ; 7-8) étant en forme de petite brosse interdentaire (6) pour le nettoyage entre les dents et mise en place dans ce milieu et étant amovible.

2. Réservoir selon la revendication 1, **caractérisé en ce que** le réservoir (1) constitue le manche d'une brosse à dent (10), l'extrémité du manche opposée à la tête de la brosse à dent (12) constituant le corps de fermeture (9) du réservoir.

3. Réservoir selon revendication 1 ou 2, **caractérisé en ce que** la petite brosse interdentaire (6) présente une forme cylindrique.

4. Réservoir selon l'une des revendications 1 à 3, **caractérisé en ce que** le milieu pour l'hygiène buccale rafraîchissant l'haleine est un gel buccal anti-bactérien.
